# EUROPÄISCHE PATENTSCHRIFT

(11) **EP 1 284 627 B1**
(45) Veröffentlichungstag und Bekanntmachung des Hinweises auf die Patenterteilung: **04.08.2004**
(21) Anmeldenummer: 01929644.1
(22) Anmeldetag: 11.05.2001
(51) Int. Cl.: A47L 1/00

(54) **VORRICHTUNG ZUM TROCKNEN VON GESCHIRR IN EINER GESCHIRRSPÜLMASCHINE**
DEVICE FOR THE DRYING OF CROCKERY IN A DISHWASHER
DISPOSITIF DE SECHAGE DE VAISSELLE INTEGRE A UN LAVE-VAISSELLE

(30) Priorität: 12.05.2000 DE 10023346
(43) Veröffentlichungstag der Anmeldung: 26.02.2003
(73) Patentinhaber: Diehl AKO Stiftung & Co. KG, 88239 Wangen (DE)
(72) Erfinder: SCHMID, Bertram, 88279 Amtzell (DE)
(74) Vertreter: Diehl Patentabteilung
(86) Internationale Anmeldenummer: PCT/EP2001/005421
(87) Internationale Veröffentlichungsnummer: WO 2001/085003

(56) Entgegenhaltungen:
- DE-A- 3 513 639
- DE-A- 10 022 088
- DE-A- 19 806 700
- FR-A- 2 487 186
- FR-A- 2 491 322
- GB-A- 2 308 431

## Beschreibung

Die Erfindung betrifft eine Vorrichtung gemäß dem Oberbegriff des Anspruches 1, wie sie aus der FR 24 91 322 A bekannt ist. Dort ist ein Abluftkanal von einer oberen Auslaßöffnung des Spülraumes zu einer unteren Einlaßöffnung in den Spülraum zurück vorgesehen. Gleich hinter der Auslaßöffnung verläuft der Kanal über einen Krümmer in einen vertikalen Kamin, an dessen unterem Ende eine Auffangschale für das Kondensat angeordnet ist, das daraus durch ein Rohr in den Spülraum zurück läuft. Über jener Auffangschale zweigt der Kanal aus dem vertikalen Kondensationskamin seitlich ab, um über ein Umwälzgebläse und eine ihm nachgeschaltete Heizeinrichtung durch die Einlaßöffnung in den Spülraum zurückzuführen. Eine ausreichende Entfeuchtung der in den Spülraum zum Trocknen des Geschirrs zurückzuführenden Abluft findet auf der kurzen Freifallstrecke des Kondenskamines allerdings nicht statt, und die verbleibende Luftfeuchtigkeit wird dann durch die Erwärmung des Luftstromes zwischen Umwälzgebläse und Einlaßöffnung in den Spülraum stabilisiert. Hinzu kommt, daß aufgrund der Feuchtigkeitszufuhr aus der Kondensatschale unmittelbar zurück in den Spülraum die ohnehin ungenügend getrocknete Luft gleich wieder Wasser aufnimmt, was dem angestrebten Trocknungsvorgang zuwiderläuft.

In der FR 24 87 186 A ist vorgesehen, den periodisch zum Regenerieren eines Ionentauschers für die Wasserenthärtung benötigten Frischwasserstrom zugleich zum Austrocknen des Spülraumes nach Abschluß des Spülganges zu verwenden, indem er als Kühlmedium über einen Teil der Gehäusewandung des Spülraumes strömt und dadurch während eines Trocknungszyklus die Temperatur im Spülraum zwecks Kondensation der feuchten Spülraumluft absenkt. Das Kondensat rinnt aber in den Pumpensumpf des Spülraumes und wird dort infolge Verdunstung von der Spülraumluft teilweise wieder aufgenommen, was den ohnehin schwachen Trocknungseffekt der großvolumigen Abkühlung weiter beeinträchtigt.

Der Wasserverbrauch in einem als solchen bekannten geschlossenen Trocknungssystem, bei dem die feuchte Spülraumluft durch Kondensation entfeuchtet wird, ist außerordentlich hoch und das Trocknungsergebnis dennoch nicht zufriedenstellend, weil in der zur Verfügung stehenden Zeit zu wenig Wärmeenergie aus der Spülraumluft abgeführt werden kann.

Bei einer in der EP 0 486 828 B1 beschriebenen Vorrichtung gattungsähnlicher Art wird Frischluft aus dem Spülraum mittels eines Gebläses in einen Behälter geleitet, der Frischwasser enthält. An dem Frischwasser soll die feuchte Spülraumluft kondensieren, wonach sie in den Spülraum zurückgeleitet wird. Damit lässt sich keine wirkungsvolle Trennung zwischen Kondensat und entfeuchteter Luft erreichen. Vielmehr kann an der Wasseroberfläche des Behälters erneut eine Verdampfung stattfinden, wobei dieser Dampf ungünstigerweise wieder in den Spülraum gefördert wird. Da die Kondensation im wesentlichen nur an der horizontalen Wasseroberfläche stattfindet, muss diese entsprechend groß sein, was zu einem beträchtlichen Platzbedarf führt.

In der DE 35 13 639 A1 ist eine Vorrichtung zur Kondensation des Wasserdampfes im Spülbehälter mittels Kaltwassers beschrieben. Dabei kühlt das Kaltwasser eine Innenwandseite des Spülraums.

Aufgabe der Erfindung ist es, eine Vorrichtung der eingangs genannten Art zu schaffen, bei der für die Kondensation nötiges Wasser nutzbar bleibt und bei der Kondensat und entfeuchtete Luft wirkungsvoll getrennt werden.

Erfindungsgemäß ist obige Aufgabe durch die Merkmale des Anspruchs 1 gelöst.

Die Spülraumluft, die im Trocknungsvorgang Feuchte und Wärme vom Geschirr aufgenommen hat, strömt im Luftleitraum an der gekühlten Wärmetauscherfläche entlang, wobei Feuchte an der Wärmetauscherfläche kondensiert und unter Schwerkraftwirkung in den Zwischenspeicher abläuft. Die entfeuchtete Luft wird dem Spülraum wieder zugeführt. Im Zwischenspeicher sammelt sich das an der Wärmetauscherfläche vorbeigeflossene Wasser und das Kondensat und steht dort für die Nutzung in einem späteren Spülgang bereit. Das Kondensat und die entfeuchtete Luft trennen sich im unteren Bereich der Wärmetauscherfläche wirkungsvoll, so dass die dem Spülraum wieder zugeführte Luft weitgehend entfeuchtet ist.

Die Vorrichtung lässt sich platzsparend aufbauen, so dass sie keine Vergrößerung der üblichen Maße einer Geschirrspülmaschine oder eine Verkleinerung des Spülraumvolumens bedingt.

Vorzugsweise strömt die Spülraumluft durch eine oben am Spülraum vorgesehene Auslassöffnung in den Luftleitraum und durch eine tiefer liegende Einlassöffnung in den Spülraum zurück. Diese Strömungsrichtung entspricht der natürlichen Konvektion des Systems, da der Spülraum oben heiß ist und die Spülraumluft an der Wärmetauscherfläche abgekühlt nach unten sinkt. Daraus ergibt sich, dass der Kreislauf der Spülraumluft an sich auch ohne Umwälzgebläse stattfindet. Vorzugsweise ist jedoch ein Umwälzgebläse vorgesehen, das die feuchte Spülraumluft durch den Luftleitraum fördert. Dadurch ist eine gleichmäßigere Umströmung des Geschirrs im Spülraum möglich. Fällt jedoch das Umwälzgebläse aus, dann bleibt wegen der natürlichen Konvektion der Kreislauf der Spülraumluft erhalten.

Vorzugsweise ist die Wärmetauscherfläche wenigstens teilweise vertikal angeordnet. Eine besonders sichere Trennung zwischen dem Kondensat und der entfeuchteten Luft lässt sich dadurch erreichen, dass nahe dem unteren Rand der Wärmetauscherfläche im Luftleitraum eine Scheidewandung angeordnet ist, wobei an der einen Seite der Scheidewandung zwischen dieser und der Wärmetauscherfläche ein Spalt besteht, durch den Kondensat in den Zwischenspeicher abfließt, und an der anderen Seite der Scheidewandung die entfeuchtete Spülraumluft in den Spülraum zurückströmt.

Der Wasserführungsraum ist mit dem Zwischenspeicher vorzugsweise über ein Ventil oder eine Drossel verbunden.

Ist eine Drossel vorgesehen, dann fließt Kühlwasser an der Wärmetauscherfläche, vorzugsweise als Wasserfilm, während des Trocknungsvorganges kontinuierlich in den Zwischenspeicher. Ist ein Ventil vorgesehen, dann wird das durch die Kondensation erwärmte Kühlwasser diskontinuierlich ersetzt. Das Ventil kann zeitabhängig oder in Abhängigkeit von der Temperatur des Wasser im Wasserführungsraum und/oder der Temperatur der Spülraumluft oder in Abhängigkeit von der Feuchte der Spülraumluft gesteuert oder geregelt werden. Die Steuerung bzw. Regelung erfolgt so, dass eine möglichst kurze Trocknungszeit und ein möglichst gutes Trocknungsergebnis erreicht wird.

Alternativ zu der Verbindung des Wasserführungsraumes mit dem Zwischenspeicher über ein Ventil oder eine Drossel ist vorgesehen, dass der Wasserführungsraum von unten mit Wasser aus einem Wasserzulauf gespeist wird und einen überlauf aufweist, über den das in dem Wasserführungsraum nach oben steigende und sich dabei erwärmende Wasser in den Zwischenspeicher abfließen kann. Dies hat zur Folge, dass - sobald der Wasserführungsraum bis oben mit Wasser gefüllt ist - kontinuierlich erwärmtes Kühlwasser über den Überlauf in den Zwischenspeicher abfließt, solange frisches Kühlwasser in den Wasserführungsraum eingeleitet wird.

In bevorzugter Ausgestaltung der Erfindung ist am Zwischenspeicher ein Wärmetauscherelement und/oder eine Wärmeübertragungsfläche derart ausgebildet, dass Wärme aus dem Zwischenspeicher auf die entfeuchtete Spülraumluft und/oder den Spülraum übertragen wird. Dadurch ist erreicht, dass die bei der Kondensation anfallende Wärme für den Trocknungsvorgang dadurch genutzt wird, dass die entfeuchtete Luft oder die Luft im Spülraum erwärmt wird. Sie kann dadurch mehr Feuchte vom zu trocknenden Geschirr mitnehmen, als dies bei einer niedrigeren Temperatur der Luft möglich wäre.

In Weiterbildung der Erfindung ist die beschriebene Vorrichtung mit einer an sich bekannten Wassereinlaufeinrichtung und/oder einer an sich bekannten Wasser-Enthärtungseinrichtung der Geschirrspülmaschine zu einer Baugruppe derart vereinigt, dass der Wasserführungsraum mit Wasser aus der Wassereinlaufeinrichtung oder der Wasser-Enthärtungseinrichtung gespeist ist.

Weitere.vorteilhafte Ausgestaltungen der Erfindung ergeben sich aus den Unteransprüchen und der folgenden Beschreibung von Ausführungsbeispielen. In der Zeichnung zeigen:
Figur 1 eine Geschirrspülmaschine mit Trocknungsvorrichtung schematisch,
Figur 2 ein weiteres Ausführungsbeispiel in einer Fig.1 entprechenden Darstellung mit einem alternativen Wärmetauscher,
Figur 3 ein weiteres Ausführungsbeispiel in einer Fig.1 entsprechenden Darstellung mit zusätzlicher Wärmeübertragung und
Figur 4 eine Geschirrspülmaschine schematisch, wobei die Trocknungsvorrichtung mit einem Wassereinlaufsystem bzw. mit einem Enthärtungssystem integriert ist.

Eine Geschirrspülmaschine 1 weist einen Spülraum 2 auf, in dem nicht näher dargestellte Geschirrkörbe und Sprüharme angeordnet sind. Außen am den Spülraum 2 bildenden Spülbehälter 3 ist oben und seitlich oder hinten eine Trocknungsvorrichtung 4 angeordnet.

Die Trocknungsvorrichtung 4 weist einen Wärmetauscher 5 auf, der an der einen Seite einer Wärmetauscherfläche 6 einen Wasserführungsraum 7 und an der anderen Seite der Wärmetauscherfläche 6 einen Luftleitraum 8 bildet. Unterhalb des Wasserführungsraumes 7 ist ein Zwischenspeicher 9 gestaltet, mit dem der Wasserführungsraum 7 bei den Ausführungsbeispielen nach den Figuren 1 und 3 über ein Ventil 10 verbunden ist. Beim Ausführungsbeispiel nach Figur 2 mündet der Wasserführungsraum 7 über eine Drossel oder Kapillare 11 in den Zwischenspeicher 9.

Der Wasserführungsraum 7 weist oben einen Wasserzulauf 12 auf, der direkt an das Haushaltwassernetz oder über ein an sich bekanntes Wassereinlaufsystem an jenes angeschlossen ist. Der Wasserzulauf 12 kann auch über ein an sich bekanntes Enthärtungssystem der Geschirrspülmaschine 1 gespeist sein. Der Zwischenspeicher 9 mündet unten über ein Ventil 13 in den Spülraum 2.

Oben am Spülraum 2 ist eine Auslassöffnung 14 für heiße, feuchte Spülraumluft vorgesehen, die über einen etwa horizontalen Schacht 15 in den Luftleitraum 8 führt. Im Schacht 15 ist ein Umwälzgebläse 16 angeordnet.

Im Luftleitraum 8 ist nahe dem unteren Rand der Wärmetauscherfläche 6 eine Scheidewandung 17 angeordnet. Zwischen dieser und der Wärmetauscherfläche 6 besteht ein Spalt 18 zum Durchfluss von Kondensat. An der anderen Seite der Scheidewandung 17 mündet der Luftleitraum 8 unten über eine Einlassöffnung 19 in den Spülraum 2. Die Breite B des Wärmetauschers 5 beträgt je nach dem in der Geschirrspülmaschine 1 zur Verfügung stehenden Bauraum etwa 10 mm bis 30 mm. Die Breite B1 des Luftleitraums 8 beträgt etwa 5 mm bis 15 mm. Demgegenüber ist die Breite des Spaltes 18 wesentlich kleiner. Die Breite des Spaltes 18 ist so bemessen, dass an der Wärmetauscherfläche 6 ablaufende Kondensattropfen oder ein an der Wärmetauscherfläche 6 ablaufender Kondensatfilm in den Zwischenspeicher 9 gelangt und möglichst nicht von der entfeuchteten Luft durch die Einlassöffnung 19 in den Spülraum 2 zurückgeführt wird.

Die senkrecht zur Zeichenebene liegende Erstreckung des Wärmetauschers 5 ist wesentlich größer als die Breite. Sie kann beispielsweise etwa 30 cm betragen.

Das Volumen des Zwischenspeichers 9 ist wesentlich größer als das Volumen des Wasserführungsraumes 7. Der Zwischenspeicher 9 hat beispielsweise ein Volumen von 1,5 l, wogegen der Wasserführungsraum 7 ein Volumen von beispielsweise etwa 0,5 l hat.

An der Wärmetauscherfläche 6 können im Luftleitraum 8 Elemente, wie Noppen oder Stege, vorgesehen sein, die den Niederschlag von Kondensat unterstützen.

Die Funktionsweise der beschriebenen Vorrichtung ist etwa folgende:

Im Programmschritt "Trocknen" der Geschirrspülmaschine 1 wird bei geschlossenem Ventil 10 Kaltwasser in den Wasserführungsraum 7 eingelassen. Das Umwälzgebläse 16 läuft und fördert im Kreislauf heiße, feuchte Spülraumluft aus dem Spülraum 2 durch den Schacht 15, durch den Luftleitraum 8 und durch die Einlassöffnung 19 in den Spülraum 2 zurück. An der Wärmetauscherfläche 6 schlägt sich Kondensat nieder und rinnt unter Schwerkraftwirkung durch den Spalt 18 in den Zwischenspeicher 9, dessen Ventil 13 geschlossen ist. Durch die Einlassöffnung 19 tritt somit entfeuchtete Luft in den Spülraum 2 ein und unterstützt die weitere Trocknung des Geschirrs. Im Laufe der Kondensation nimmt die Temperaturdifferenz an der Wärmetauscherfläche 6 zwangsläufig ab. Ist sie für eine weitere wirkungsvolle Kondensation nicht mehr hinreichend, dann wird das Ventil 10 geöffnet und das erwärmte Wasser aus dem Wasserführungsraum 7 wird in den Zwischenspeicher 9 entlassen. Das Ventil 10 wird danach wieder geschlossen und frisches Kaltwasser wird in den Wasserführungsraum 7 eingefüllt, wonach sich die Kondensation fortsetzt. Das Ventil 10 kann in einfacher Weise zeitgesteuert sein. Es kann jedoch auch eine temperaturabhängige Steuerung und Regelung vorgesehen sein, bei der die Temperatur des Wassers im Wasserführungsraum 7 und/oder die Temperatur der Spülraumluft, vorzugsweise der entfeuchteten Spülraumluft, im Bereich der Einlassöffnung 19 erfasst wird. Es ist auch möglich, die Steuerung oder Regelung des Ventils 10 in Abhängigkeit von der Feuchte der Spülraumluft vorzunehmen.

Es hat sich gezeigt, dass bei der beschriebenen Vorrichtung für ein gutes Trocknungsergebnis bei kurzer Trocknungszeit nur etwa 2 l Wasser für die Kondensation nötig sind. Das für die Kondensation nötige Wasser und das durch die Kondensation zurückgewonnene Wasser geht nicht verloren. Es ist im Zwischenspeicher 9 für einen späteren Spülvorgang bereitgehalten. Im weiteren Spülvorgang wird dann das Ventil 13 geöffnet, wodurch das Wasser aus dem Zwischenspeicher 9 oberhalb einer Sumpfzone 20 unten in den Spülraum 2 einläuft.

In einem Raum 21 unter dem Zwischenspeicher 9 sind Aggregate, wie Umwälpumpe oder Heizung, der Geschirrspülmaschine 1 unterbringbar.

Beim Ausführungsbeispiel nach Figur 2 ist der Wasserführungsraum 7 über die Drossel oder Kapillare 11 mit dem Zwischenspeicher 9 verbunden. Es findet hier im Trocknungsschritt ein - im Gegensatz zum Ausführungsbeispiel nach Figur 1 - kontinuierlicher Kaltwasserfluss längs der Wärmetauscherfläche 6 statt. Der Wasserführungsraum 7 ist weniger breit als beim Ausführungsbeispiel nach Figur 1. Er ist vorzugsweise nur so schmal, dass an der Wärmetauscherfläche 6 ein Wasserfilm im Wasserführungsraum 7 abläuft. Dadurch ist vermieden, dass Kühlwasser aufgrund einer Temperaturdifferenz in dem Wasserführungsraum 7 zirkuliert, was die Effektivität der Kondensation beeinträchtigen würde. Die Drossel bzw. Kapillare 11 ist beispielsweise so bemessen, dass durch sie 50 ml bis 100 ml/min durchlaufen.

Beim Ausführungsbeispiel nach Figur 2 erstreckt sich die Wärmetauscherfläche 6 auch in einem etwa horizontalen Bereich 6' mit leichtem Gefälle im Bereich des Schachtes 15. Dadurch ist erreicht, dass auch schon im Bereich des horizontalen Schachtes 15 ein Wärmetausch und eine Kondensation stattfindet. Durch diese Vergrößerung der Wärmetauscherfläche 6 ist die Kondensation unterstützt. Im übrigen gleicht das Ausführungsbeispiel der Figur 2 dem der Figur 1.

In Figur 3 sind zwei Maßnahmen dargestellt, durch die die Wärme des durch die Kondensation erwärmten Wassers, das in den Zwischenspeicher 9 läuft, für die Erwärmung der Spülraumluft genutzt wird. Die Erwärmung der entfeuchteten Spülraumluft ist günstig, da erwärmte Luft vom Geschirr mehr Feuchtigkeit aufnimmt als unerwärmte Luft. Die Maßnahmen können je einzeln oder gemeinsam verwendet werden.

Im Bereich des Zwischenspeichers 9 ist ein Wärmetauscherelement 22 angeordnet, das einerseits aus dem Wasser des Zwischenspeichers 9 Wärme aufnimmt und diese auf die entfeuchtete Spülraumluft im Bereich der Einlassöffnung 19 überträgt. Das Wärmetauscherelement 22 kann im einfachsten Fall ein Körper aus gut wärmeleitendem Material sein, der einerseits in den Zwischenspeicher 9 und andererseits in den Strom der entfeuchteten Luft ragt. Das Wärmetauscherelement 22 kann auch von einer Rohrschlange gebildet sein, die in den entfeuchteten Luftstrom ragt und die von Wasser aus dem Wasserführungsraum 7 und Kondensat durchströmt ist. Nach Figur 3 ist im Zwischenspeicher 9 eine Schale 23 ausgebildet, in die das Wärmetauscherelement 22 ragt und die von Kondensat und Wasser aus dem Wasserführungsraum 7 gefüllt wird, bevor dieses in den Zwischenspeicher 9 überfließt.

In Figur 3 grenzt der Zwischenspeicher 9 mit einer Wärmeübertragungsfläche 24 an den Spülraum 2 an. Die Wärmeübertragungsfläche 24 ist vom Wasser des Zwischenspeichers 9 erwärmt und gibt Wärme an die Spülraumluft ab. Um im Zuge des Kondensationsvorgangs schnell warmes Wasser an die Wärmeübertragungsfläche 24 gelangen zu lassen, ist im Zwischenspeicher 9 unter dieser eine Schale 25 ausgebildet, aus der das Wasser auf den mit Gefälle zum Ventil 13 versehenen Boden 9' des Zwischenspeichers 9 überläuft.

In Figur 4 ist zu erkennen, dass der Schacht 15, der Wärmetauscher 5 und der Zwischenspeicher 9 eine einheitliche, ein- oder mehrstückige vorgefertigte Baugruppe bilden, die einfach in der Geschirrspülmaschine 1 montierbar ist.

Nach Figur 4 ist die Trocknungsvorrichtung 4 mit einem an sich bekannten Wassereinlaufsystem 26 und/oder an sich bekannten Wasser-Enthärtungssystem bzw. Regenerier-Dosier-System zu einer Baugruppe vereinigt. Der Wasserzulauf 12 des Wärmetauschers 5 wird dabei aus dem Wassereinlaufsystem oder dem Wasser-Enthärtungssystem der Geschirrspülmaschine 1 gespeist.

Nach Figur 4 ist eine Anordnung der Trocknungsvorrichtung 4 seitlich der Tür 1' der Geschirrspülmaschine 1 angeordnet. Oberhalb der Tür 1' liegt das übliche Bedienfeld 1''.

## Patentansprüche

1. Geschirrtrocknungsvorrichtung mit einer Kondensiereinrichtung für - eine Auslaßöffnung (14) oben am Spülraum (2) einer Geschirrspülmaschine (1) passierende - heiße und feuchte Spülraumluft, die nach ihrer Entfeuchtung - infolge Kondensation in einem Luftleitraum (8) außerhalb des Spülraumes (2) - durch eine tiefer liegende Einlaßöffnung (19) in den Spülraurn (2) zurückströmt, während sich das Kondensat in einem in den Spülraum (2) zu entleerenden Zwischenspeicher (9) ansammelt, **dadurch gekennzeichnet, daß** der Luftleitraum (8) von einem ebenfalls in den Zwischenspeicher (9) mündenden Wasserführungsraum (7) durch eine Wärmetauscherfläche (6) getrennt ist, längs derer das Kondensat schwerkraftbedingt in den Zwischenspeicher (9) parallel zu einer Scheidewand (17) abläuft, die zwischen der Wärmetauscherfläche (6) und der Einlaßöffnung (19) nahe dessen unteren Rand in den Luftleitraum (8) hinein ragt.

2. Vorrichtung nach Anspruch 1, **dadurch gekennzeichnet, daß** sie ein Umwälzgebläse (16) aufweist, das die heiße, feuchte Spülraumluft durch den Luftleitraum (8) fördert.

3. Vorrichtung nach Anspruch 2, **dadurch gekennzeichnet, daß** das Umwälzgebläse (16) in einem Schacht (15) angeordnet ist, der von der Auslaßöffnung (14) zum Luftleitraum (8) führt.

4. Vorrichtung nach einem der vorhergehenden Ansprüche,
**dadurch gekennzeichnet,**
**dass** der Wasserführungsraum(7) oben an das Haushaltwassernetz direkt oder indirekt über ein Wassereinlaufsystem(26) und/oder Enthärtungssystem der Geschirrspülmaschine(1) anschließbar ist.

5. Vorrichtung nach einem der vorhergehenden Ansprüche,
**dadurch gekennzeichnet,**
**dass** der Wasserführungsraum(7) mit dem Zwischenspeicher (9) über ein Ventil(10) oder eine Drossel(11) oder Kapillare verbunden ist.

6. Vorrichtung nach einem der vorhergehenden Ansprüche,
**dadurch gekennzeichnet,**
**dass** der Zwischenspeicher(9) über ein Ventil(13) an den Spülraum(2) angeschlossen ist.

7. Vorrichtung nach einem der vorhergehenden Ansprüche,
**dadurch gekennzeichnet,**
**dass** am Zwischenspeicher(9) ein Wärmetauscherelement(22) und/oder eine Wärmeübertragungsfläche(24) derart ausgebildet ist, dass Wärme aus dem Zwischenspeicher(9) auf die entfeuchtete Spülraumluft und/oder den Spülraum(2) übertragen wird.

8. Vorrichtung nach einem der vorhergehenden Ansprüche,
**dadurch gekennzeichnet,**
**dass** die Vorrichtung(4) eine Baugruppe bildet, die außen an einem den Spülraum(2) bildenden Spülbehälter(3) der Geschirrspülmaschine(1) anbringbar ist.

9. Vorrichtung nach einem der vorhergehenden Ansprüche,
**dadurch gekennzeichnet,**
**dass** die Vorrichtung(4) mit einem an sich bekannten Wassereinlaufsystem der Geschirrspülmaschine(1) und/oder einem an sich bekannten Wasser-Enthärtungssystem der Geschirrspülmaschine(1) zu einer Baugruppe vereinigt ist.

10. Vorrichtung nach einem der vorhergehenden Ansprüche 1 bis 3 oder 6 bis 9,
**dadurch gekennzeichnet,**
**dass** der Wasserführungsraum(7) unten an das Haushaltwassernetz direkt oder indirekt über ein Wassereinlaufsystem(26) und/oder ein Enthärtungssystem der Geschirrspülmaschine(1) anschließbar ist und oben einen Überlauf aufweist, über welchen das in dem Wasserführungsraum(7) nach oben gestiegene Wasser in den Zwischenspeicher(9) abfließt.

## Claims

1. Washing-up drying device with a condenser device for hot and damp wash tank air - passing through an outlet opening (14) at the top of the wash tank (2) of a dishwashing machine (1) - said air, after being dehumidified - as the result of condensation in an air conduit (8) outside the wash tank (2) - flows back through a lower inlet opening (19) into the wash tank (2), while the condensate collects in a reservoir (9) to be emptied into the wash tank (2), **characterised in that** the air conduit (8) is separated from a water channel space (7) also emptying into the reservoir (9) by a heat exchanger area (6), along which the condensate runs under gravity into the reservoir (9) parallel to a dividing wall (17) which projects between the heat exchanger area (6) and the inlet opening (19) near the lower edge thereof into the air conduit (8).

2. Device according to claim 1, **characterised in that** it displays an air circulation blower (16) which forces the hot, damp wash tank air through the air conduit (8).

3. Device according to claim 2, **characterised in that** the air circulation blower (16) is disposed in a shaft (15) leading from the outlet opening (14) into the air conduit (8).

4. Device according to one of the preceding claims, **characterised in that** the water conduit (7) can be connected at the top to the domestic water system directly or indirectly via a water supply system (26) and/or a water softening system of the dishwashing machine (1).

5. Device according to one of the preceding claims, **characterised in that** the water conduit (7) is connected with the reservoir (9) via a valve (10) or a throttle (11) or capillaries.

6. Device according to one of the preceding claims, **characterised in that** the reservoir (9) is connected to the wash tank (2) by means of a valve (13).

7. Device according to one of the preceding claims, **characterised in that** there is a heat exchanger element (22) and/or a heat exchanger area (6) on the reservoir (9) designed in such a way that heat from the reservoir (9) is transferred to the dehumidified wash tank air and/or the wash tank (2).

8. Device according to one of the preceding claims, **characterised in that** the device (4) forms an assembly which can be attached externally on a wash container (3) forming the wash tank (2) of the dishwashing machine (1).

9. Device according to one of the preceding claims, **characterised in that** the device (4) is combined into an assembly with a water supply system known in the art for dishwashing machines (1) and/or with a water softening system known in the art for dishwashing machines (1).

10. Device according to one of the preceding claims 1 to 3 or 6 to 9, **characterised in that** the water conduit (7) can be connected underneath to the domestic water supply directly or indirectly via a water supply system (26) and/or a softening system of the dishwashing machine (1) and displays an overflow on top, via which the water which has risen in the water conduit (7) flows off into the reservoir (9).

## Revendications

1. Dispositif de séchage de vaisselle comportant un dispositif de condensation pour de l'air chaud et humide de l'enceinte de lavage - passant à travers une ouverture de sortie (14) à la partie supérieure de l'enceinte de lavage (2) d'un lave-vaisselle (1) - qui, après sa déshydratation - par condensation dans une enceinte de guidage d'air (8) à l'extérieur de l'enceinte de lavage (2) - reflue par une ouverture d'entrée (19) située plus bas, dans l'enceinte de lavage (2), tandis que le condensat s'accumule dans un accumulateur intermédiaire (9) à vidanger dans l'enceinte de lavage (2), **caractérisé en ce que** l'enceinte de guidage d'air (8) est séparée par une enceinte de guidage d'eau (7), débouchant également dans l'accumulateur intermédiaire (9), par une surface d'échange de chaleur (6), le long de laquelle le condensat s'écoule, sous l'effet de la force de gravité, dans l'accumulateur intermédiaire (9), parallèlement à une paroi de séparation (17) qui pénètre à l'intérieur de l'enceinte de guidage d'air (8), entre la surface d'échange de chaleur (6) et l'ouverture d'entrée (19), à proximité de son bord inférieur.

2. Dispositif selon la revendication 1, **caractérisé en ce qu'**il comporte une soufflante de mise en circulation (16) qui transporte l'air chaud et humide de l'enceinte de lavage à travers l'enceinte de guidage d'air (8).

3. Dispositif selon la revendication 2, **caractérisé en ce que** la soufflante de mise en circulation (16) est disposée dans un compartiment (15) qui mène de l'ouverture de sortie (14) à l'enceinte de guidage d'air (8).

4. Dispositif selon l'une des revendications précédentes, **caractérisé en ce que** l'enceinte de guidage d'eau (7) peut être raccordée, à sa partie supérieure, au réseau de distribution d'eau, directement ou indirectement par un système d'arrivée d'eau (26) et/ou un système adoucisseur du lave-vaisselle (1).

5. Dispositif selon l'une des revendications précédentes, **caractérisé en ce que** l'enceinte de guidage d'eau (7) est reliée à l'accumulateur intermédiaire (9) par une soupape (10) ou un organe d'étranglement (11) ou des capillaires.

6. Dispositif selon l'une des revendications précédentes, **caractérisé en ce que** l'accumulateur intermédiaire (9) est raccordé, par une soupape (13), à l'enceinte de lavage (2).

7. Dispositif selon l'une des revendications précédentes, **caractérisé en ce que** sur l'accumulateur intermédiaire (9) est réalisé un élément d'échange de chaleur (22) et/ou une surface de transmission de chaleur (24) de telle sorte que la chaleur provenant de l'accumulateur intermédiaire (9) soit transmise à l'air déshydraté de l'enceinte de lavage et/ou à l'enceinte de lavage (2).

8. Dispositif selon l'une des revendications précédentes, **caractérisé en ce que** le dispositif (4) forme un ensemble qui peut être placé de l'extérieur sur une cuve de lavage (3), formant l'enceinte de lavage (2) du lave-vaisselle (1).

9. Dispositif selon l'une des revendications précédentes, **caractérisé en ce que** le dispositif (4) est réuni en un ensemble avec un système d'arrivée d'eau connu du lave-vaisselle (1) et/ou un système d'adoucissement d'eau connu du lave-vaisselle (1).

10. Dispositif selon l'une des revendications 1 à 3 ou 6 à 9 précédentes, **caractérisé en ce que** l'enceinte de guidage d'eau (7) peut être raccordée, à sa partie inférieure, au réseau de distribution d'eau, directement ou indirectement par un système d'arrivée d'eau (26) et/ou un système adoucisseur du lave-vaisselle (1), et comporte, à sa partie supérieure, un trop-plein par lequel l'eau ayant monté dans l'enceinte de guidage d'eau (7) s'écoule dans l'accumulateur intermédiaire (9).
